# EUROPÄISCHE PATENTSCHRIFT

(11) **EP 0 508 176 B1**
(45) Veröffentlichungstag und Bekanntmachung des Hinweises auf die Patenterteilung: **17.05.1995**
(21) Anmeldenummer: 92104769.2
(22) Anmeldetag: 19.03.1992
(51) Int. Cl.: F24F 5/00

(54) **Anordnung zum Abführen von Wärmelasten**
Arrangement for removing thermal loads
Structure pour évacuer des charges thermiques

(30) Priorität: 12.04.1991 DE 4111896; 21.10.1991 DE 4134712
(43) Veröffentlichungstag der Anmeldung: 14.10.1992
(73) Patentinhaber: Kessler & Luch GmbH, D-35394 Giessen 1 (DE)
(72) Erfinder: Schmidt, Uwe, Dr.-Ing., W-8011 Brunnthal (DE); Detzer, Rüdiger, Dr.-Ing., W-6305 Buseck (DE)

(56) Entgegenhaltungen:
- FR-A- 875 412
- US-A- 4 407 445

## Beschreibung

Die Erfindung betrifft eine Anordnung zur Abführung von Wärmelasten aus einem Raum über Kühlflächen, insbesondere über von im wesentlichen aus luftundurchlässigen Elementen gebildete, von einem Tragwerk gehaltenen, von einer Rohdecke abgehängten Fertig-Decke bzw. vor eine Rohwand vorgesetzte Wandschale, wobei zwischen Rohdecke und abgehängter Fertig-Decke bzw. zwischen Rohwand und vorgesetzer Wandschale des Raumes ein Hohlraum gebildet ist, in dem mindestens ein Kühlgerät mit über Vor- und Rückläufe an eine Kältequelle anschließbarem Wärmetauscher vorgesehen ist, wobei zum Absenken der Oberflächentemperatur der die Fertig-Decke bzw. die Wandschale bildenden Elemente Luft, die zur Verringerung ihres Wärmeinhaltes über den Wärmetauscher geführt und gekühlt wird, als Wärmeträger gekühlt in den Hohlraum eingebracht wird.

Der Einsatz von abgehängten Deckenkonstruktionen bzw. vorgesetzten Wandschalen für die Änderung der Temperatur des mit diesen abgeschlossenen Raumes ist bekannt; beispielsweise werden Decken aus Elementen zusammengesetzt, die zu Heizungszwecken von einem aufgeheizten Wärmeträger durchflossen werden, betrieben mit einem kalten Wärmeträger, bewirken als Kühldecken eine Kühlwirkung und können überschüssige Wärmeenergie aus einem Raum abführen; sie wirken dabei als eine "flächige Wärmesenke", die vom Raum herrührende Wärme aufnimmt und über den kalten Wärmeträger abführen kann. Diese bekannten, von den für die Deckenheizung entwickelten Deckenelementen abgeleiteten Kühldecken werden an einen Wärmeträgerkreislauf mit flüssigem Wärmeträger mit Vorlauf und Rücklauf angeschlossen, dem ein Teil seines Wärmeinhaltes in einem Kältegerät entzogen wird, der mit dadurch abgesenkter Temperatur in den Vorlauf eingespeist wird, der einen Teil seines Wärmeinhaltes unter Abkühlung der Deckenelemente wieder ergänzt und sich dabei wieder erwärmt, um diese aufgenommene Wärme im Kältegerät wieder abzugeben. Dazu enthalten die Deckenelemente einen Rohrleitungszug, der an den Vor- und den Rücklauf des Wärmeträgers anschließbar ist. Das Umgehen mit einem flüssigen Wärmeträger im Bereich einer derartigen Heiz- oder Kühldecke ist wegen der Vielzahl von Anschlüssen an den gekühlten Elementen gerade in einem Deckenbereich nicht unproblematisch, da mit der Vielzahl von Anschlüssen keine auf die Dauer absolute Dichtheit gewährleistet ist und daher immer mit Undichtheiten gerechnet werden muß, die zu einem Austreten von Wärmeträgerflüssigkeit in den klimatisierten Raum führen und dort Schäden verursachen kann.

Darüber hinaus müssen von den Rohren des Rohrleitungszuges Wärme-Transportflächen ausgehen, die für eine wenigstens etwa gleichmäßige Oberflächentemperatur sorgen. Schließlich ist wegen ihrer großen Masse der Abhängung dieser Deckenelemente größte Sorgfalt beizumessen. Dies führt dazu, daß die Deckenelemente in sich nicht so flexibel ausbildbar sind, daß nicht alle Erfordernisse der Innenarchitektonik erfüllbar sind. Um einen unerwünschten Luftaustausch zwischen Deckenhohlraum und gekühltem Raum zu unterbinden, werden diese Decken mit luftundurchlässigen Deckenelementen versehen, die im Tragwerk abgedichtet angeordnet sind.

Bei den bekannten, von den für die Deckenheizung entwickelten Elementen für abgehängte Decken abgeleiteten Kühldecken sind die Elemente bei alle bekannten Ausführungsformen mit Vor- und Rücklaufleitungen ebenfalls an einen Wärmeträgerkreislauf angeschlossen, dessen flüssigem Wärmeträger ein Teil ihres Wärmeinhaltes in einem Kältegerät entzogen wird, die dadurch mit abgesenkter Temperatur in den Vorlauf eingespeist wird, der ein Teil ihres Wärmeinhaltes unter Abkühlung der Deckenelemente wieder ergänzt und sich dabei wieder erwärmt, um diese aufgenommene Wärme im Kältegerät wieder abzugeben; dazu müssen die Deckenelemente einen Rohrleitungszug enthalten, der an den Vor- und den Rücklauf des Wärmeträgers anzuschließen ist. Bei derartigen Decken wird ein Wärmeentzug erreicht, der bis in den Bereich von 150 W/m² kommen kann, was im allgemeinen zu Oberflächentemperaturen an den Deckenelementen führt, die -gemessen an Behaglichkeitswerten- zu niedrig liegen.

Aus der US-PS 4 407 445 ist eine Anordnung zur Abführung von Wärmelasten aus einem Raum über Kühlflächen bekannt, bei der der Wärmetransport über von im wesentlichen aus luftundurchlässigen Elementen gebildete, von einem Tragwerk gehaltenen, abgehängten Fertig-Decke bzw. Rohwand und vorgesetzter Wandschale erfolgt, wobei zwischen Rohdecke und abgehängter Fertig-Decke bzw. zwischen den korrespondierenden Umfassungswänden des Raumes und der vorgesetzten Wandschale ein Hohlraum gebildet ist, in dem mindestens ein an eine Kältequelle anschließbares, mit einem Wärmetauscher versehenes Kühlgerät vorgesehen ist, wobei Luft als Wärmeträger zur Verringerung ihres Wärmeinhaltes über den Wärmetauscher geführt und gekühlt wird, und zum Absenken der Oberflächentemperatur der die Fertig-Decke bzw. die Wandschale bildenden Elemente gekühlt in den Hohlraum eingebracht wird. Dabei wird jeder der Hohlräume über Lüftungsleitungen mit gekühlter Luft versorgt. Der abführbare Wärmestrom ist von der wegen Zug- und Behaglichkeitsproblemen begrenzten Temperaturdifferenz und dem aus gleichen Gründen beschränktem Zuluftstrom begrenzt; darüber hinaus ist eine derartige indirekt Kühlung nur mit einem aufwendigen Kanalnetz zu erreichen, da die Lüftungsleitungen wegen des zum Abführen größerer Wärmemengen notwendigen Luftstromes einen erheblichen Platzbedarf haben und eine aufwendige Installation bedingen.

Hier setzt die Erfindung ein, die das technische Problem aufgreift, eine gattungsgemäße Kühldecke so weiterzubilden, daß die vorgenannten Nachteile entfallen, daß insbesondere bei einfachem Aufbau ohne Geschoßdecken und/oder -wände durchdringende Luftleitungen eine gute Anpaßbarkeit an innenarchitektonische Gegebenheiten gewährleistet ist und die Behaglichkeitsgrenzen im Betrieb eingehalten werden können.

Diese Aufgabe wird nach der Erfindung durch die in den unabhängigen Ansprüchen wiedergegebenen Merkmale gelöst, vorteilhafte Weiterbildungen oder bevorzugte Ausführungformen beschreiben die jeweils darauf rückbezogenen abhängigen Unteransprüche.

Durch ein (oder mehrere) Kühlgerät (-e) mit Wärmetauscher, die in dem Zwischenraum zwischen der Rohdecke des Gebäudes und der von einem Tragwerk gehaltenen, abgehängten Fertig-Decke bzw. der Rohwand und einer vorgesetzten Wandschale angeordnet sind, wird die im Zwischenraum befindliche Luft als Wärmeträger im Kreislauf umgewälzt und bei jedem Umlauf an dem Wärmetauscher gekühlt. Damit wird ein indirektes Kühlen der Elemente, die die Hängedecke bzw. die Wandschale bilden, erreicht, ohne daß diese mit flüssigem Kältemittel versorgt werden müssen. Dementsprechend entfallen die Anschlüsse an Vor- bzw. Rücklauf, die einzelnen Deckenelemente sind frei davon, sie können daher auch unabhängig von Rohrleitungszügen gestaltet werden, sie können auch bei Änderungen der Gestaltung ausgetauscht werden, ohne daß es eines Eingriffes in das Umlaufsystem des flüssigen Kältemittels bedarf. Dabei können die Decken- bzw. Wandelemente so den innenarchitektonischen Erfordernissen angepaßt werden, daß die gewünschte Gestaltung des Innenbereichs erreicht wird.

Bei der ersten, bevorzugten Ausführungsform wird mit dem mit mindestens einem Ventilator versehenen Kühlgerät ein zwangsweises Umwälzen der Hohlraumluft erreicht, wobei es gleich ist, ob der Ventilator als Axial- oder Radial-Ventilator ausgebildet ist, letzterer zur besseren Raumausnutzung vorteilhaft doppelflutig. Mit der so zwangsweise umgewälzten Hohlraumluft, der von dem Kühlgerät fühlbare Wärme entzogen und daher deren Temperatur abgesenkt wurde, werden die Elemente der Decken- bzw. Wandschalen-Konstruktion abgekühlt, die ihrerseits infolge der Abkühlung der Raumluft Wärme entziehen und so die von der Klimatisierung zu bewältigende Wärmelast verringern; einer zusätzlichen Luftzu- bzw. -abfuhr bedarf es nicht. Die Decken- bzw. Wandelemente sind dabei frei gestaltbar; sie können so den innenarchitektonischen Erfordernissen angepaßt werden, daß die gewünschte Gestaltung des Innenbereichs erreicht wird. Ein dessen Ansaug vorgeschalteter Ansaugschalldämpfer verringert ebenso wie die Schalldämmung des Kühlgerätes durch die Einkapselung wirksam die Abstrahlung des mit der Luftförderung verbundenen Schalles. Zusätzlich ist vorteilhafter Weise dem Ventilator-Ausblas ein vorzugsweise mit Kulissen versehener Ausblas-Schalldämpfer nachgeschaltet, der die Schalldämmung vergrößert, so daß hier die an sich schon schalldämmende Wirkung des dem Ventilator nachgeschalteten Wärmetauscher verbessert wird.

Zur Verteilung der abgekühlten Luft ist als Ausströmorgan vorteilhaft ein parallel zur abgehängten Fertig-Decke verlaufendes, mit einer Anzahl radial ausgerichteter Ausblasöffnungen versehenes Ausblasrohr vorgesehen, die vorzugsweise auf die abgehängte Fertig-Decke gerichtet sind. Damit läßt sich die umgewälzte Hohlraum-Luft so auf die innere Oberfläche der Elemente verteilen, daß eine gleichmäßige Abkühlung erzielbar ist. Zur Kühlung von Fertigdecken sind die Ausblasöffnungen vorteilhaft paarweise so angeordnet, daß die Luftaustrittsrichtungen zu einer rechtwinklig auf der abgehängten Fertig-Decke stehenden, durch die Achse des Ausblasrohres gehenden Ebene in einem Winkel größer 0° und höchstens 90° stehen, womit der bestreichbare Bereich der Elemente festgelegt wird, wobei ein kleiner Winkel einen engen, ein großer Winkel einen weiten Bereich bedeuten. Soll die Luft auf eine Wandschale verteilt werden, wird des Ausblasrohr ebenfalls parallel zur Rohdecke ausgerichtet, während die Ausströmöffnungen einseitig auf die Wandschale hin gerichtet sind. Zum Sammeln der zurückströmenden Luft wird vorteilhaft an den Ansaug des Kühlgerätes ein ebenfalls parallel zur Rohdecke ausgerichtetes Luftsammelrohr angeschlossen, dessen Sammelöffnungen zum Erzielen der gewünschten Luftumwälzung zur Rohwand hin gerichtet sind.

In einer zweiten, ebenfalls bevorzugten Ausführungsform wird eine freie Konvektion der Hohlraumluft mit einem Kühlgerät erreicht, das gebildet ist von einem kanalförmigen Gehäuse mit einem über Vor- und Rückläufe an eine Kältequelle anschließbares Rippenrohr als Wärmetauscher, mit zumindest einem, in seinem unteren Bereich angeordneten Luftaustrittsschlitz und mit einem in seinem oberen Bereich angeordneten Lufteintrittsschlitz, beide in Richtung der Längserstreckung über die Länge des Kühlgerätes verlaufend, mit einem Abstand voneinander, in dem das Rippenrohr angeordnet ist. Das Kühlgerät ist dabei derart im Hohlraum angeordnet, daß die freie Konvektion der in ihm abgekühlten Hohlraumluft erreicht wird. Bei dieser Ausführungsform wird eine freie Konvektion der Hohlraumluft allein durch die Unterschiede der Dichte zwischen erwärmter und abgekühlter Luft erreicht; dadurch ist diese Ausführungsform besonders einfach zu installieren.

Das im Hohlraum zwischen Rohdecke bzw. Rohwand und Hängedecke bzw. Wandschale angeordnete Kühlgerät wird dabei vorzugsweise an der Rohdecke befestigt und so an einem Bauteil festgemacht, das weiteren Veränderungen nicht unterliegt und an dem als massereiches Bauteil das Kühlgerät in an sich bekannter Weise mittels schwingungsfähiger Elemente an der Rohdecke schwingungsgedämpft befestigt werden kann. Dadurch wird eine Übertragung von Schwingungen in die Rohdecke bzw. die Rohwand hinein vermieden. Wird weiter der Wärmetauscher als Entfeuchter ausgebildet und mit Mitteln zum Auffangen und Abführen anfallenden Schwitzwassers versehen, gelingt es, die Hohlraumluft wirksam zu entfeuchten und so den Anfall von Schwitzwasser auf den Innenseiten der gekühlten Elemente der Decken- bzw. Wandschalen-Konstruktion zu unterbinden.

Das Kühlgerät wird zum Kühlen einer Fertig-Decke vorteilhaft parallel zur Hängedecke und im Abstand von ihr in dem zwischen der abgehängten Fertig-Decke und der Rohdecke gebildeten Hohlraum vorgesehen, wobei die Luftaustrittsschlitze zum Abströmen gekühlter Hohlraum-Luft im unteren Bereich beidseitig des kanalartigen Gehäuses vorgesehen sind und der Lufteintrittsschlitz für die Rückströmung der an den Elementen der Hängedecke wieder erwärmten Hohlraum-Luft im oberen Bereich vorzugsweise mittig vorgesehen ist, und wobei der Unterteil des kanalartigen Gehäuses als Auffangwanne für Kondenswasser ausgebildet ist. Vorteilhaft sind die Luftaustrittsschlitze paarweise derart angeordnet, daß ein symmetrisches Abströmen der abgekühlten Luft erreicht wird. Zum Kühlen einer vorgesetzten Wandschale ist vorteilhaft das Kühlgerät parallel zur Hängedecke, im Abstand von ihr in dem zwischen Wandschale und Rohwand gebildeten Hohlraum vorgesehen, wobei der Luftaustrittsschlitz zum Abströmen gekühlter Hohlraumluft im unteren Bereich des kanalartigen Gehäuses einseitig zur Wandschale hin gerichtet vorgesehen ist und der Lufteintrittsschlitz für die Rückströmung der an den Elementen der Hängedecke wieder erwärmten Hohlraumluft im oberen Bereich vorzugsweise mittig vorgesehen ist, und wobei das Unterteil des kanalartigen Gehäuses als Auffangwanne für Kondenswasser ausgebildet ist. Zur Trennung der kalten Abwärtsströmung von der erwärmten Aufwärtsströmung ist dabei unter dem kanalartigen Gehäuse des Kühlgerätes eine vertikal gerichtete Schürze abgehängt, die oberhalb des Fußbodens endend einen Spalt von etwa der halben Weite des Hohlraumes bildet, wobei die Schürze vorzugsweise in der Mitte des Hohlraumes angeordnet ist. Um einen Strömungskurzschluß zu unterbinden, wird das Kühlgerät vorteilhaft mit einem Winkelprofil an der Rohdecke befestigt ist, das sich mindestens über die Hälfte der Länge, vorzugsweise über die gesamte Länge des Kühlgerätes erstreckt.

Die die abgehängte Decke bzw. die vorgesetze Wandschale bildenden Elemente sind als metallische Elemente ausgebildet, die vorzugsweise Kühltaschen zur Verbesserung des Wärmedurchganges mit zusätzlichen Wärmeleitflächen aufweisen. Weisen die dem Hohlraum zugewandten Seiten der die abgehängte Decke bzw. die vorgesetzte Wandschale bildenden Elemente weiter die Wärmetauscherfläche vergrößernde Rippen oder Rohre auf, wird der Wärmeübergang ebenfalls begünstigt; vorteilhaft sind dabei die Rippen oder Rohre etwa parallel zur Richtung der Konvektionsströmung ausgerichtet.

Eine weitere Verbesserung der Wärmeübergänge der Elemente für die abgehängte Fertig-Decke bzw. die vorgesetzte Wandschale wird erreicht, wenn diese mit rohrförmig ausgebildeten Kühltaschen versehen ist, deren Außenwände wärmeleitend ausgebildet sind, und in die ein beidseitig offenes Innenrohr eingesetzt ist. Diese Kühtaschen erlauben eine Luftströmung, bei der die Luft durch das Innenrohr in die Tiefe der Kühltasche geführt, an dem Außenrohr abgekühlt wird, um abgekühlt wieder aus der Kühltasche auszutreten. Sind schließlich die Außenwände der Kühltaschen, Rippen oder Rohre mit den Wärmedurchgang verbessernden Wärmeleitflächen als Hohlkörper ausgebildet, die in Art von "Heat-Pipes" mit einer verdampfbaren Wärmeträgerflüssigkeit gefüllte Wärmeleitorganen bilden, wird ein Wärmedurchgang erreicht, der größer als metallische Wärmeleitung ist, wobei die Oberflächen dieser "Heat-Pipes" die zum Wärmetausch verfügbare Oberfläche vergrößern und so auch den beherrschbaren Wärmestrom.

Das Wesen der Erfindung wird an Hand der in den Figuren 1 bis 9 dargestellten Ausführungsbeispiele näher erläutert; dabei zeigen:
- Fig. 1:: Eine geschnittene Ansicht eines klimatisierten Gebäudes mit Dachklimaanlage und einem klimatisierten Raum mit abgehängter Decke;
- Fig. 2:: Einen Schnitt durch ein Kühlgerät mit doppelflutigem Radialventilator: a: Aufsicht, b: Seitansicht;
- Fig. 3:: Einen Schnitt durch ein Kühlgerät mit Axialventilator;
- Fig. 4:: Eine Ansicht eines im Deckenzwischenraum angeordneten Kühlgerätes mit Ausblasrohr: a: Seitansicht, b: Schnitt B-B;
- Fig. 5:: Eine perspektivische Schema-Darstellung eines mit einer Kühldecke versehenen Raumes (geschnitten);
- Fig. 6:: Eine perspektivische Schema-Darstellung eines Raumausschnittes mit gekühlter Rasterdecke (geschnitten),
- Fig. 7:: Eine perspektivische Schema-Darstellung eines Kühlgerätes (abgeschnitten);
- Fig. 8:: Eine Seitansicht eines Deckenabschnittes einer gekühlten Rasterdecke;
- Fig. 9:: Ansicht einer rohrförmigen Kühltasche (teilgeschnitten):
a: Seitansicht mit Eintrittsgitter, b: Seitansicht mit Drallschaufeln, c: Ansicht von unten.

Die Figur 1 zeigt eine geschnittene Ansicht eines klimatisierten Gebäudes mit einer zentralen Klimaanlage 2, und den die Geschosse versorgenden, horizontal und vertikal verlaufenden Luftverteilkanälen 2.1 und 2.2 für die Zu- und die Abluft. Die Klimaanlage 2 drückt die aufbereitete Zuluft über den Luftverteilkanal 2.1 in die klimatisierten Räume des Gebäudes und saugt die Rückluft über den zweiten Luftverteilkanal 2.2 zur Klimaanlage 2 zurück; dabei wird ein Teil der Rückluft als Abluft nach außen abgegeben, der andere Teil wird als Umluft der angesaugten Außenluft zugemischt und mit dieser nach thermischer und ggf. hygienischer Aufbereitung als Zuluft den Räumen wieder zugeführt. Das Einführen in den klimatisierten Raum kann dabei in den unterschiedlichen, von der Klimatechnik entwickelten Techniken erfolgen, gezeigt sind hier Deckenluftdurchlässe 4.1 für die Zu- und 4.2 für die Rückluft, ohne die Erfindung darauf zu beschränken. Die Installation erfolgt im Zwischenraum zwischen der Rohdecke 1.1 des Bauwerks und der abgehängten Fertig-Decke 6, gebildet aus einem ein Deckenraster 5 bildendes Rahmenwerk, das mittels Hängeeisen 5.1 (Fig. 7) von der Rohdecke aus abgehängt ist, und in dessen Felder Decken-Elemente 5.2 eingesetzt sind. Diese Anlagen-Bauweise ist für Klimaanlagen eine übliche. Zur Verbesserung der Wärmeabfuhr aus dem klimatisierten Raum ist völlig unabhängig von der Klimaanlage im Hohlraum 3 zwischen der Rohdecke 1.1 des Bauwerks und der Fertig-Decke 6 des Raumes ein Kühlgerät 10 mit Ventilator angeordnet, das mit einem Ansaug 12.1 für die im Decken-Hohlraum 3 vorhandene Luft und mit einem Ausblas 12.2, an den Verteilrohre 18 angeschlossen sind, für die im Kühlgerät 10 abgekühlte Luft versehen ist, wobei diese Luft im Kreislauf geführt dem Decken-Hohlraum 3 entnommen und nach Abkühlung in diesen ohne Kontakt mit der Klima-Luft zurückgespeist wird.

Die Figuren 2a und 2b zeigen das geschnittene Kühlgerät 10 mit einem doppelflutigem Radialventilator 13.1. Der der Luftförderung dienende Ventilator 13.1 ist in einem Gehäuse 11 eingebaut, das mit Schallisolierungen 11.1 versehen als schalldämmende Kapsel ausgebildet ist und das eine Wartungsklappe 11.2 für am Ventilator 13.1 notwendig werdende Wartungsarbeiten aufweist. Im Ansaug 12.1 ist ein Ansaugschalldämpfer 16 vorgesehen, der bei Verwendung des doppelflutigen Radialventilators 13.1 als beidseits angeordnete Absorptionskanäle ausgebildet ist. Ein dem Ausblas des Ventilators 13.1 nachgeschalteter Ausblasschalldämpfer 17 ist mit Kulissen 17.1 versehen, denen eine Prallscheibe 17.2 zum Brechen des direkten Strahles vorgesetzt ist, was wegen der Geometrie des Ausblases eines Radialventilators 13.1 einfach möglich ist. Dem Ausblasschalldämpfer 17 nachgeschaltet ist ein als Wärmetauscher ausgebildeter Luftkühler 14, der über die Anschlüsse 14.1 und 14.2 mit einem (nicht näher dargestellten) zentralen Kältesatz in Verbindung steht. Dieser Luft-Kühler 14 kühlt die im Umluftbetrieb geführte Luft des Decken-Hohlraumes 3 ab, bevor diese über den Ausblas 12.2 und die daran angeschlossenen Verteilleitungen 18 in den Decken-Hohlraum 3 zurück gespeist wird. Anfallendes Wasser wird aufgefangen und abgeführt, so daß ein auf die Fertig-Decke 6 tropfendes Kondensat vermieden wird.

Bei dem in der Figur 3 dargestellten Kühlgerät 10 mit einem Axialventilator 13.2 wird dem Ansaug 12.1 ein Ansaug-Schalldämpfer 16 nachgeschaltet, der als Ringkanal ausgebildet sich durch eine besonders gute Schallabsorption auszeichnet. Auch hier wird dem Ventilator-Ausblas ein Ausblas-Schalldämpfer 17 nachgeschaltet, der eine den Antriebsmotor des Ventilators einkleidende Kulisse 17.1 enthält. An den Ausblas des Kühlgerätes ist eine Ausblasleitung 18 angeschlossen, die mit Luft-Ausströmöffnungen 18.1 versehen ist, die zweckmäßig derart dimensioniert sind, daß sie eine Strahlausbildung nicht zulassen, d.h., der Impuls der austretenden Luft wird klein gehalten, durch eine niedrige Austrittsgeschwindigkeit. Dadurch wird ein Einmischen der Luft in die im Decken-Hohlraum 3 vorhandenen Luft vermieden, die kalte Luft "fällt" auf die Oberseite der Fertig-Decke 6 und kühlt diese unter Wärmeaufnahme ab. Durch diese Wärmeaufnahme steigt die Temperatur der im Decken-Hohlraum umgewälzten Luft an, so daß sich diese nach einer gewissen Wärmeaufnahme wieder von der Fertig-Decke 6 löst und zum Kühlgerät 10 zurückströmt. Die impulsarme Einspeisung der Luft in den Decken-Hohlraum hat den Vorteil, daß Strömungsgeräusche von vornherein nur mit einem niedrigen Pegel anfallen. Es versteht sich von selbst, daß auch eine Versorgung des Decken-Hohlraumes über Strahldurchlässe zu dem gewünschten Ergebnis führt. Dabei können die Strahlauslässe benachbarter Kühlgeräte 10 so gerichtet sein, daß die nahe der Rohdecke 1.1 austretenden Luftstrahlen einander entgegengesetzt gerichtet aufeinander treffen und gegen die Fertig-Decke 6 gelenkt werden, um an dieser entlang zu dem Kühlgerät 10 zurückzuströmen. Da die Rohdecke 1.1 mit gekühlt ist, und da der Wärmezufluß durch die Rohdecke 1.1 gegenüber dem Wärmezufluß durch die die Kühldecke bildende Fertig-Decke 6 im Gleichgewicht vernachlässigt werden kann, ist dies dann vorzuziehen, wenn die Geometrie des Decken-Hohlraumes 3 eine Strahllüftung zur Umluftführung verlangt.

Die Figur 4a zeigt die Befestigung des Kühlgerätes 10 mit der Luftverteilleitung 18 an der Rohdecke 1.1. Zur Verhinderung von Schwingungsübertragungen wird das Kühlgerät 10 an Schwingungsdämpfern 19 aufgehängt. Die Verbindung der Anschlußstutzen 14.1 und 14.2 des Luftkühlers 14 (Fig. 2) mit den Anschlüssen 9.1 und 9.2 der deckenfesten Kältemittelversorgung erfolgt aus diesem Grund auch über flexible Verbindungen. Die Luftverteilleitung 18, die sich vorteilhaft über die gesamte Tiefe des Decken-Hohlraumes 3 erstreckt, oder das -wie in Figur 1 dargestellt- "gefaltet" in diesem Decken-Hohlraum 3 liegt, weist in regelmäßigen Abständen angeordnete Ausströmöffnungen 18.1 auf, aus denen rechtwinklig zur Rohrachse gerichtet Luft austritt, und zwar -wie im Schnitt B-B (Fig. 4b) andeutet- in einem Bereich von senkrecht nach unten auf die abgehängte Fertig-Decke 6 gerichtet, bis höchsten parallel zu dieser. Letzteres ist vorteilhaft, wenn eine Anzahl derartiger Kühlgeräte in einem Decken-Hohlraum angeordnet sind, da deren gegeneinander gerichtete Kaltluftstrahlen mittig zwischen den Kühlgeräten nach unten umgelenkt werden und so eine gute Ausbildung der Zirkulationsströmung im Decken-Hohlraum erreicht wird. In der Figur 4b ist die Lage der Ausströmöffnungen 18.1 in der Ausblasleitung 18 angedeutet, wobei diese -im Gegensatz zu der Darstellung in Figur 4a- mit einem durch Doppel-Pfeile angedeuteten Neigungswinkel gegen die Horizontalebene geneigt sind. Diese Neigung kann soweit getrieben werden, daß die Ausblasöffnungen 18.1 ausschließlich in senkrechter Richtung geöffnet sind.

Die Figur 5 zeigt in schematisierter Darstellung einen Ausschnitt eines Raumes mit der Rohdecke 1.1 und den (hier mit Installationen versehen) Umfassungswänden 1.2 sowie des Fußbodens 1.3 (jeweils nur als Abschlußflächen dargestellt), wobei sich dieser Raumabschnitt wiederholen kann, soweit der Raum ausgedehnt werden soll. Der obere Abschluß dieses Raumes wird von einer Fertig-Decke 6 mit einem abgehängten Deckenraster 5 und darin eingesetzten Deckenelementen 5.1 gebildet. Diese Fertig-Decke 6 grenzt zusammen mit der Rohdecke 1.1 den Decken-Hohlraum 3 ab, in dem z.B. Versorgungsstränge o.dgl. verlaufen. In dem Decken-Hohlraum 3 ist korrespondierend zu zwei Feldern der Fertig-Decke je ein ventilator-loses Kühlgerät 20 vorgesehen. Diese Kühlgeräte 20 sind oberhalb der Fertig-Decke 6 so angeordnet, daß sowohl unterhalb als auch oberhalb der Kühlgeräte 20 Raum verbleibt, in dem sich eine ungestörte Konvektionsströmung ausbilden kann. Dazu verlaufen die Längsrichtungen der Kühlgeräte 20 zweckmäßigerweise parallel zu einer der beiden Richtungen des Rasters 5. Die Kühlgeräte 20 werden vorteilhaft an der Rohdecke 1.1 mit zweckentsprechenden (nicht näher dargestellten) Befestigungsmitteln befestigt; diese Befestigung stellt sicher, daß zwischen den Anschlußleitungen 9.1, 9.2 (Fig. 4a) für das diese Kühlgeräte 20 durchfliessende Kältemittel, die ebenfalls an der Rohdecke festgelegt sind, und den Kühlgeräten 20 keine Relativbewegungen auftreten können, was für sichere Anschlüsse auch ohne flexible Verbindungsleitungen bedeutsam ist.

Die Figur 6 zeigt eine Einzelheit des Kühlgerätes 20, das ein Rippenrohr 22 enthält mit quer zur Längserstreckung des Kühlgerätes 20 verlaufenden Rippen. Dieses Rippenrohr 22 ist in einem kanalartigen Gehäuse 21 angeordnet, das sich über die gesamte Länge des Kühlgerätes 20 erstreckt. Durch das einen Wärmetauscher bildende Rippenrohr 22 ziehen sich die ein Kältemittel führenden Leitungen, die mit ihrem Vorlauf 27.1 an die Zuführung und mit ihrem Rücklauf 27.2 an die Ableitung der Kältemittelversorgung 9.1, 9.2. (Fig. 4a) angeschlossen sind. Oberhalb des Rippenrohres 22 ist dieses kanalartige Gehäuse 21 geöffnet zu einem Lufteintrittsschlitz 26; dabei versteht es sich von selbst, daß die Seitenwände des kanalartigen Gehäuses 21 zur Bildung des Lufteintrittsschlitzes 26 zur Mitte hin eingezogen sein können. In dem unteren Bereich weist eine oder weisen (wie dargestellt) beide Außenwände des kanalartigen Gehäuses 21 Luftaustrittsschlitze 24 auf, wobei zwischen dem Lufteintrittsschlitz 26 und dem bzw. den Luftaustrittsschlitz bzw. -schlitzen 24 Raum für das Rippenrohr 22 verbleibt, in dem durchtretende Luft abgekühlt wird. Diese so abgekühlte Luft tritt aus dem Luftaustrittsschlitz/ den -schlitzen 24 entsprechend den lang angedeuteten Strömungspfeilen 24.1 aus. Dabei versteht es sich von selbst, daß die einseitig oder beidseitig angeordneten Luftaustrittsschlitze 24 nicht durchgehend ausgebildet sind oder (nicht näher dargestellt) Zwischenstege aufweisen, über die der untere, vorteilhaft als Auffangwanne 25 für abtropfendes Kondenswasser ausgebildete Teil des kanalartigen Gehäuses 21 gehalten ist.

Die Figur 7 zeigt schematisch eine Seitansicht einer gekühlten Fertigdecke 6 mit dem über die Abhängungen 5.1 an der Rohdecke 1.1 gehaltenen Deckenraster 5 für die Deckenelemente 5.2. Zwischen der Rohdecke 1.1 und der abgehängten Fertig-Decke 6 befindet sich der Decken-Hohlraum 3, in dem über zwei Reihen des Deckenrasters 5 Kühlgeräte 20 angeordnet sind, wobei eine zwischen diesen beiden Rasterreihen befindliche weitere Rasterreihe unbestückt geblieben ist. Es versteht sich von selbst, daß die Verteilung der Kühlgeräte 20 von den vorliegenden Gegebenheiten abhängt. Jedes der Kühlgeräte 20 weist ein in einem kanalartig ausgebildeten Gehäuse 21 eingesetztes Rippenrohr 22 auf, das über die Anschlüsse 27.1 und 27.2 an die Kältemittelversorgung anschließbar ist. Oberhalb des Rippenrohres 22 ist das kanalartige Gehäuse 21 zum Lufteintrittsschlitz 26 geöffnet; unterhalb des Rippenrohres 22 sind beidseits Luftaustrittsschlitze 24 vorgesehen, aus denen die im Rippenrohr 22 abgekühlte Luft entsprechend den Strömungspfeilen austritt, um den Deckenelementen 5.2 Wärme zu entziehen, und um sich dabei zu erwärmen, um danach erwärmt aufzusteigen und über den oberen Lufteintrittsschlitz wieder zu dem Kühlgerät 20 zurückzuströmen.

Die Figur 8 zeigt eine der Figur 7 entsprechende Anwendung der Kühlgeräte 20 zum Kühlen einer vorgesetzten Wandschale 8. Diese Wandschale wird von Wandelementen 7.2 gebildet, die in eine mittels mit der Rohdecke 1.1 und mit dem Fußboden 1.3 verbundenen Befestigungswinkeln 7.1 o.dgl. gehaltene Rasterkonstruktion 7 eingesetzt sind. Diese Wandschale 8 bildet eine ähnlich geschlossene Konstruktion, wie die Fertig-Decke 6 (Fig. 7), auch sie ist zur Abfuhr von Wärme aus dem Raum geeignet. Dazu ist in dem Hohlraum 3′, der von der Roh-Umfassungswand 1.2 und der Wandschale 8 abgeteilt ist, unterhalb der Rohdecke 1.1 ein horizontal angeordnetes Kühlgerät 20 vorgesehen, das parallel zur Rasterwand ausgerichtet ist. Dieses Kühlgerät mit seinem kanalartigen Gehäuse 21, dem darin eingesetzten Rippenrohr 22 mit den Anschlüssen 27.1 und 27.2 für den Kältemittelkreislauf und der Auffangwanne 25 für Kondenswasser ist hier so ausgebildet, daß die im Rippenrohr 22 abgekühlte Luft einseitig, und zwar zur Wandschale 8 gerichtet, austritt. Dazu weist das kanalartige Gehäuse 21 lediglich einen Luftaustrittsschlitz 24 auf, der zur Wandschale 8 hin weist. Die abgekühlte Luft tritt aus diesem Luftaustrittsschlitz 24 entsprechend den Strömungspfeilen aus, und "fällt" aufgrund ihrer größeren Dichte längs der Wandschale 8 in Richtung Fußboden 1.3, wobei die Elemente 7.2 der Wandschale 8 abgekühlt werden, und die Luft durch Wärmeaufnahme erwärmt wird und aufzusteigen bestrebt ist. Dieser Wiederaufstieg wird nun durch eine von dem Kühlgerät 20 ausgehende, in Richtung Fußboden 1.3 hängende Schürze 23 zur Roh-Umfassungswand 1.2 hin verlagert. Dabei läßt die Schürze 23 zwischen ihrer Unterkante und dem Fußboden 1.3 einen Überströmbereich frei, dessen Höhe "H" etwa der halben Weite des Hohlraumes 3′ entspricht. Die aufsteigende Luft gelangt in das Kühlgerät 20 zurück durch den Lufteintrittsschlitz 26. Zur Verbesserung der Abteilung von "Kalt"-Luft-Raum und "Warm"-Luft-Raum kann die Befestigung des Kühlgerätes 20 mittels eines durchlaufenden winkelförmigen Profils 28 erfolgen, das den Raum oberhalb des Kühlgerätes 20 entsprechend der Teilung durch die Schürze 23 unterteilt, wobei es sich von selbst versteht, daß dabei der Lufteintrittsschlitz 26 voll offen gehalten ist. Es versteht sich weiter von selbst, daß zur Wandkühlung in gleicher Weise statt des ventilatorlosen Kühlgerätes 20 eines der Kühlgeräte 10 mit Ventilator einsetzbar ist, wobei jeweils Ansaug und Ausblas dieser Kühlgeräte mit entsprechend ausgerichteten Luftsammel- und Luftausströmleitungen versehen sind, wobei beide parallel zur Rohdecke 1.1, erstere nahe der Rohwand 1.2 und letztere nahe der Wandschale 8 angeordnet sind.

Die Figuren 9a bis 9c zeigen schließlich eine in die Fertig-Decke 6 einbaubare Kühltasche 30, die örtlich größere Wärmemengen zu übernehmen in der Lage ist. Diese Kühltasche besteht aus einem mit einem Boden 33 einseitig abgeschlossenen Außenrohr 32, dessen freie Öffnung mit einer einer Einlaufdüse entsprechenden Rundung 31 durch die Fertig-Decke 6 geführt ist. Ein in dem Außenrohr 32 befestigtes Innenrohr ist sowohl an seinem unteren als auch an seinem oberen Ende offen. Seine vorteilhaft unter der Ebene der Fertig-Decke 6 liegende Einströmöffnung kann mit einem Gitter 35 versehen sein. In beiden Fällen strömt die erwärmte Luft in das Innenrohr 34 ein während an der Innenwand des Außenrohres 32 abgekühlte Luft nach unten in den Raum "fällt", wodurch die Luftumwälzung in Gang gehalten wird. Dabei wird die abgekühlte Luft im Bereich der einlaufdüsenähnlichen Abrundung 31 radial nach außen umgelenkt, wozu auch der Überstand des bis in oder unter Deckenniveau geführten Innenrohres mit beiträgt; diese abgekühlte Luft verbleibt zunächst aufgrund des Cuanda-Effekts für eine gewisse Wegstrecke an der Fertig-Decke, bevor sie wegen ihrer größeren Dichte nach unten fällt, wodurch die Entkopplung von aufsteigender Warmluft und fallender abgekühlten Luft gegeben ist. Die Drallflügel 36 verbessern die Entkopplung besonders bei höheren Auftriebsgeschwindigkeiten der Warmluft. Um den Wärmeaustausch zu verbessern, sind in der Außenwand 32 Wärmeüberträger 37 vorgesehen, die als die Außenwand durchdringende Stäbe, Sektoren oder als Rippen o. dgl. ausgebildet sind. Werden diese Wärmeüberträger 37 als Stäbe oder als Sektoren ausgebildet, werden diese zweckmäßig "auf Lücke" gesetzt, um bei gutem Wärmeübergang die Luftströmung möglichst wenig zu behindern. Vorteilhaft werden dabei als Außenrohre Leichtmetall-Strangpreß-Profile eingesetzt, die mit radial nach innen und nach außen abstehenden Rippen versehen sind, wobei diese Rippen einen wesentlichen Teil des Wärmetransportes übernehmen.

## Patentansprüche

1. Anordnung zur Abführung von Wärmelasten aus einem Raum über Kühlflächen, über eine von im wesentlichen aus luftundurchlässigen Elementen (5.1; 7.2) gebildete, von einem Tragwerk gehaltene, von einer Rohdecke (1.1) abgehängte Fertig-Decke (6) bzw. vor eine Rohwand (1.2) vorgesetzte Wandschale (8), wobei zwischen Rohdecke und abgehängter Fertig-Decke bzw. zwischen Rohwand und vorgesetzer Wandschale des Raumes ein Hohlraum (3) gebildet ist, in dem mindestens ein Kühlgerät (10) mit über Vor- und Rückläufe an eine Kältequelle anschließbarem Wärmetauscher (10; 20) vorgesehen ist, wobei zum Absenken der Oberflächentemperatur der die Fertig-Decke bzw. die Wandschale bildenden Elemente Luft, die zur Verringerung ihres Wärmeinhaltes über den Wärmetauscher (10; 20) geführt und gekühlt wird, als Wärmeträger gekühlt in den Hohlraum eingebracht wird, **dadurch gekennzeichnet,** daß das Kühlgerät (10) gebildet ist von einem als schallgedämmte Kapsel ausgebildeten Gehäuse, das mindestens einen Ventilator (13.1; 13.2) enthält, dessen Ansaug ein Ansaugschalldämpfer (16) vorgeschaltet ist, und an dessen Ausblas (12.2) als Ausströmorgan ein parallel zur abgehängten Fertig-Decke (6) verlaufendes, mit einer Anzahl radial ausgerichteter Ausblasöffnungen (18.1) versehenes Ausblasrohr (18) vorgesehen ist, die auf die abgehängte Fertig-Decke (6) gerichtet sind und die paarweise derart angeordnet sind, daß ihr Winkel zu einer rechtwinklig auf der abgehängten Fertig-Decke (6) stehenden, durch die Achse des Ausblasrohres (18) gehenden Ebene größer 0° und höchstens 90° ist, wobei die bei jedem Umlauf abgekühlte Luft im Zwangsumlauf umwälzbar ist.

2. Anordnung nach Anspruch 1, **dadurch gekennzeichnet,** daß dem Ausblas des Ventilators ein vorzugsweise mit Kulissen versehener Ausblas-Schalldämpfer nachgeschaltet ist.

3. Anordnung nach Anspruch 1 oder 2, **dadurch gekennzeichnet,** daß an den Ansaug des Kühlgerätes eine Luftsammelleitung mit Sammelöffnungen und an dessen Ausblas eine mit einer Anzahl radial gerichteter Öffnungen versehene Ausblasleitung angeschlossen sind, wobei die Sammelöffnungen zur Rohdecke bzw. Rohwand und die Ausblasöffnungen zur abgehängten Decke bzw. vorgesetzen Wandschale hin geöffnet sind, und wobei beide Leitungen parallel zur abgehängten Fertig-Decke verlaufen.

4. Anordnung zur Abführung von Wärmelasten aus einem Raum über Kühlflächen, insbesondere über von im wesentlichen aus luftundurchlässigen Elementen (5.1; 7.2) gebildete, von einem Tragwerk gehaltenen, von einer Rohdecke (1.1) abgehängten Fertig-Decke (6) bzw. vor eine Rohwand (1.2) vorgesetzte Wandschale (8), wobei zwischen Rohdecke und abgehängter Fertig-Decke bzw. zwischen Rohwand und vorgesetzer Wandschale des Raumes ein Hohlraum (3) gebildet ist, in dem mindestens ein Kühlgerät (10) mit über Vor- und Rückläufe an eine Kältequelle anschließbarem Wärmetauscher (10; 20) vorgesehen ist, wobei zum Absenken der Oberflächentemperatur der die Fertig-Decke bzw. die Wandschale bildenden Elemente Luft, die zur Verringerung ihres Wärmeinhaltes über den Wärmetauscher (10; 20) geführt und gekühlt wird, und als Wärmeträger gekühlt in den Hohlraum eingebracht wird, **dadurch gekennzeichnet,** daß das Kühlgerät (10) (20) gebildet ist von einem kanalförmigen Gehäuse (21) mit einem über Vor- und Rückläufe (27.1, 27.2) an eine Kältequelle anschließbares Rippenrohr (22) als Wärmetauscher, mit zumindest einem, in seinem unteren Bereich angeordneten Luftaustrittsschlitz (24) und mit einem in seinem oberen Bereich angeordneten Lufteintrittsschlitz (26), beide in Richtung der Längserstreckung über die Länge des Kühlgerätes (20) verlaufend, mit einem Abstand voneinander, in dem das Rippenrohr (22) angeordnet ist, wobei das Kühlgerät (20) derart im Hohlraum (3; 3′) angeordnet ist, daß in ihm die bei jedem Umlauf abgekühlten Hohlraumluft in freier Konvektion umwälzbar ist.

5. Anordnung nach einem der Ansprüche 1 bis 4, **dadurch ge****kennzeichnet,** daß der Wärmetauscher als Entfeuchter ausgebildet und mit Mitteln zum Auffangen und Abführen anfallenden Kondenswassers versehen ist.

6. Anordnung nach Anspruch 5 zum Einsatz in Verbindung mit abgehängten Decken, **dadurch gekennzeichnet,** daß das Kühlgerät parallel zur Hängedecke im Abstand von ihr in dem zwischen Fertig- und Roh-Decke gebildeten Zwischenraum angeordnet ist, wobei die Luftaustrittsschlitze zum Abströmen gekühlter Hohlraumluft im unteren Bereich beidseitig des kanalartigen Gehäuses vorgesehen sind und der Lufteintrittsschlitz für die Rückströmung der an den Elementen der abgehängten Fertigdecke wieder erwärmten Hohlraumluft im oberen Bereich vorzugsweise mittig vorgesehen ist, und wobei das Unterteil des kanalartigen Gehäuses als Auffangwanne für Kondenswasser ausgebildet ist.

7. Anordnung nach Anspruch 6, **dadurch gekennzeichnet,** daß die Luftaustrittsschlitze paarweise derart angeordnet sind, daß ein symmetrisches Abströmen der abgekühlten Luft erreicht wird.

8. Anordnung nach Anspruch 5 zum Einsatz in Verbindung mit Kühlwänden, **dadurch gekennzeichnet,** daß das Kühlgerät parallel zur abgehängten Decke, im Abstand von ihr in dem zwischen Wandschale und Rohwand gebildeten Hohlraum vorgesehen, wobei der Luftaustrittsschlitz zum Abströmen gekühlter Hohlraumluft im unteren Bereich des kanalartigen Gehäuses einseitig zur Wandschale hin gerichtet und der Lufteintrittsschlitz für die Rückströmung der an den Elementen der vorgesetzten Wandschale wieder erwärmten Hohlraumluft im oberen Bereich vorzugsweise mittig vorgesehen sind, und wobei das Unterteil des kanalartigen Gehäuses als Auffangwanne für Kondenswasser ausgebildet ist.

9. Anordnung nach Anspruch 8, **dadurch gekennzeichnet,** daß unter dem kanalartigen Gehäuse des Kühlgerätes eine vertikal gerichtete Schürze abgehängt ist, die oberhalb des Fußbodens endend, einen Spalt von etwa der halben Weite des Hohlraumes bildet, wobei die Schürze vorzugsweise in der Mitte des Hohlraumes angeordnet ist.

10. Anordnung nach Anspruch 8 oder 9, **dadurch gekennzeichnet,** daß das Kühlgerät mit einem sich mindestens über dessen halbe, vorzugsweise dessen gesamte Länge erstrekkenden Winkelprofil an der Rohdecke befestigt ist.

11. Anordnung nach einem der Ansprüche 1 bis 10, **dadurch gekennzeichnet,** daß die die abgehängte Fertig-Decke bzw. die vorgesetze Wandschale bildenden Elemente zur besseren Wärme-Verteilung als metallische Elemente ausgebildet sind.

12. Anordnung nach Anspruch 11, **dadurch gekennzeichnet,** daß die die dem Hohlraum zugewandten Seiten der die abgehängte Fertig-Decke bzw. die vorgesetzte Wandschale bildenden Elemente die Wärmetauscherfläche vergrößernde Rippen oder Rohre aufweisen, die etwa parallel zur Richtung der Konvektionsströmung ausgerichtet sind.

13. Anordnung nach Anspruch 11, **dadurch gekennzeichnet,** daß die Elemente mit rohrförmigen Kühltaschen versehen sind, deren Außenrohre wärmeleitend ausgebildet sind, und in die ein beidseitig offenes Innenrohr eingesetzt ist.

14. Anordnung nach Anspruch 13, **dadurch gekennzeichnet**, daß die Außenwände der Rippen, Rohre oder Kühltaschen, mit den Wärmedurchgang verbessernden Wärmeleitflächen als Hohlkörper ausgebildet sind, die in Art von "Heat-Pipes" mit einer verdampfbaren Wärmeträgerflüssigkeit gefüllte Wärmeleitorganen bilden.

## Claims

1. Arrangement for the drawing of thermal loads out of a room by way of cooling areas by way of either a false ceiling (6), which is formed substantially of elements (5.1; 7.2) impermeable to air, is retained by a carrying structure and which is suspended from a raw ceiling (1.1), or a wall shell (8) placed in front of a raw wall (8), wherein a hollow space (3) is formed between either the raw ceiling and the suspended false ceiling or the raw wall and the wall shell placed in front thereof of the room, in which hollow space (3) at least one cooling appliance (10) with a heat exchanger (10; 20), which is connectible to a coldness source by way of forward and return runs, is provided, wherein air, which for reduction of its heat content is conducted by way of the heat exchanger (10; 20) and cooled, is introduced in cooled state as heat carrier into the hollow space for the lowering of the surface temperature of the elements forming the false ceiling or the wall shell, characterised thereby, that the cooling appliance (10) is formed by a housing which is constructed as sound-insulated capsule and contains at least one fan (13.1; 13.2), the intake of which has an intake sound absorber (16) connected in front thereof and at the exhaust (12.2) of which an exhaust tube (18) is provided as outflow organ, which tube (18) extends parallelly to the suspended false ceiling (6) and is provided with a number of radially directed exhaust openings (18.1), which are directed towards the suspended false ceiling (6) and arranged in pairs in such a manner that their angle to a plane, which stands at right angles to the suspended false ceiling (6) and passes through the axis of the exhaust tube (18), is greater than 0° and at most 90°, wherein the air cooled down during each circulation is circulatable in forced circulation.

2. Arrangement according to claim 1, characterised thereby, that an exhaust sound absorber, which preferably is provided with throttle gates, is connected downstream of the fan.

3. Arrangement according to claim 1 or 2, characterised thereby, that an air-collecting duct with collecting openings is connected to the intake of the cooling appliance and an exhaust duct provided with a number of radially directed openings is connected to its exhaust, wherein the collecting openings are open towards the raw ceiling or the raw wall and the exhaust openings are open towards the suspended ceiling or the wall shell placed in front and wherein both ducts extend parallelly to the suspended false ceiling.

4. Arrangement for the drawing of thermal loads out of a room by way of cooling areas, in particular by way of either a false ceiling (6), which is formed substantially of elements (5.1; 7.2) impermeable to air, is retained by a carrying structure and which is suspended from a raw ceiling (1.1), or a wall shell (8) placed in front of a raw wall (8), wherein a hollow space (3) is formed between either the raw ceiling and the suspended false ceiling or the raw wall and the wall shell placed in front thereof of the room, in which hollow space (3) at least one cooling appliance (10) with a heat exchanger (10; 20), which is connectible to a coldness source by way of forward and return runs, is provided, wherein air, which for reduction of its heat content is conducted by way of the heat exchanger (10; 20) and cooled, is introduced in cooled state as heat carrier into the hollow space for the lowering of the surface temperature of the elements forming the false ceiling or the wall shell, characterised thereby, that the cooling appliance (10; 20) is formed by a channel-shaped housing (21) with a finned tube (22), which as heat exchanger is connectible to a coldness source by way of forward and return runs (27.1, 27.2), with at least one air exit slot (24) arranged in its lower region and with an air entry slot (26) arranged in its upper region, both slots extending over the length of the cooling appliance (20) in the direction of its longitudinal extent and at a spacing one from the other, in which the finned tube (22) is arranged, wherein the cooling appliance (20) is arranged in the hollow space (3; 3′) in such a manner that the hollow space air cooled down during each circulation is circulatable in it in free convection.

5. Arrangement according to one of the claims 1 to 4, characterised thereby, that the heat exchanger is constructed as dehumidifier and provided with means for the collecting and removing of any arising condensate water.

6. Arrangement according to claim 5 for use in conjunction with suspended ceilings, characterised thereby, that the cooling appliance is arranged parallelly to the suspended ceiling and at a spacing therefrom in the intermediate space formed between the false ceiling and the raw-ceiling, wherein the air exit slots for the outflow of cooled hollow space air are provided in the lower region at both sides of the channel-shaped housing and the air entry slot for the return flow of the hollow space air, which had been heated up again at the elements of the suspended false ceiling, is provided in the upper region preferably in the centre thereof and wherein the lower part of the channel-shaped housing is constructed as collecting trough for condensate water.

7. Arrangement according to claim 6, characterised thereby, that the air exit slots are arranged in pairs in such a manner that a symmetrical outflow of the cooled air is achieved.

8. Arrangement according to claim 5 for use in conjunction with cooling walls, characterised thereby, that the cooling appliance is arranged parallelly to the suspended ceiling and at a spacing therefrom in the intermediate space formed between the wall shell and the raw wall, wherein the air exit slot for the outflow of cooled hollow space air is provided in the lower region at the side of the channel-shaped housing and directed towards the wall shell and the air entry slot for the return flow of the hollow space air, which had been heated up again at the elements of the wall shell placed in front, is provided in the upper region preferably in the centre thereof and wherein the lower part of the channel-shaped housing is constructed as collecting trough for condensate water.

9. Arrangement according to claim 8, characterised thereby, that a vertically directed skirt is suspended below the channel-shaped housing of the cooling appliance and, ending above the floor, forms a gap of about half the width of the hollow space, wherein the skirt is preferably arranged in the centre of the hollow space.

10. Arrangement according to claim 8 or 9, characterised thereby, that the cooling appliance is fastened by a bracket profile, which extends over at least half of its length and preferably over its entire length, at the raw ceiling.

11. Arrangement according to one of the claims 1 to 10, characterised thereby, that the elements forming the suspended false ceiling or the wall shell placed in front are formed as metallic elements for better heat distribution.

12. Arrangement according to claim 11, characterised thereby, that those sides of the elements forming the suspended false ceiling or the wall shell placed in front, which face towards the hollow space, display ribs which increase the heat exchanger surface or tubes which are oriented about parallelly to the direction of the convection current.

13. Arrangement according to claim 11, characterised thereby, that the elements are provided with tubular cooling pockets, the outer tubes of which are constructed to be thermally conductive and into which an inner tube is inserted, which is open at both ends.

14. Arrangement according to claim 13, characterised thereby, that the outer walls of the ribs, tubes or cooling pockets are constructed with thermally conductive surfaces, which improve the heat transfer, as hollow bodies which in the manner of "heat pipes" form thermally conductive organs filled with an evaporatable heat carrier liquid.

## Revendications

1. Dispositif pour évacuer des charges thermiques d'une pièce par des surfaces de refroidissement, par un plafond fini (6) constitué essentiellement par des éléments étanches à l'air (5.1 ; 7.2), retenu par un système porteur et suspendu depuis un plafond brut (1.1) ou par une coque de paroi (8) placée devant une paroi brute (1.2), dans lequel il est formé entre le plafond brut et le plafond fini suspendu ou entre la paroi brute et la coque de paroi placée devant de la pièce un espace creux (3) dans lequel est prévu au moins un appareil de refroidissement (10) avec un échangeur de chaleur (10 ; 20) pouvant être raccordé par des allers et des retours à une source de froid, dans lequel, pour abaisser la température de surface des éléments constituant le plafond fini ou la coque de paroi, de l'air qui, pour diminuer sa capacité calorique a été guidé sur et refroidi par l'échangeur de chaleur (10 ; 20), est introduit comme agent caloporteur à l'état refroidi dans l'espace creux, caractérisé en ce que l'appareil de refroidissement (10) est constitué d'un boîtier réalisé sous forme de capsule amortissant le bruit qui contient au moins un ventilateur (13.1 ; 13.2), devant l'organe d'aspiration duquel est placé un amortisseur du bruit d'aspiration (16), et à l'organe de soufflage duquel (12.2), comme organe d'écoulement, est prévu un tuyau de soufflage (18) s'étendant parallèlement au plafond fini suspendu (6) et pourvu d'un certain nombre d'ouvertures de soufflage (18.1) orientées radialement qui sont dirigées sur le plafond fini suspendu (6) et qui sont disposées par paires de telle sorte que l'angle qu'elles forment avec un plan s'étendant à angle droit au plafond fini suspendu (6), passant à travers l'axe du tuyau de soufflage (18) soit supérieur à 0° et représente au maximum 90°, l'air refroidi à chaque circulation pouvant être entraîné en circulation forcée.

2. Dispositif selon la revendication 1, caractérisé en ce qu'il est disposé à la suite de l'organe de soufflage du ventilateur un amortisseur du bruit de soufflage pourvu de préférence de coulisses.

3. Dispositif selon la revendication 1 ou 2, caractérisé en ce que sont raccordés à l'organe d'aspiration de l'appareil de refroidissement un conduit de collecte d'air avec des ouvertures de collecte et à l'organe de soufflage de celui-ci un conduit de soufflage pourvu d'un certain nombre d'ouvertures orientées radialement, les ouvertures de collecte étant ouvertes vers le plafond brut ou la paroi brute et les ouvertures de soufflage vers le plafond suspendu ou la coque de paroi placée devant, et les deux conduits s'étendant parallèlement au plafond fini suspendu.

4. Dispositif pour évacuer des charges thermiques d'une pièce par des surfaces de refroidissement, notamment par un plafond fini (6) constitué essentiellement par des éléments étanches à l'air (5.1 ; 7.2), retenu par un système porteur, suspendu depuis un plafond brut (1.1) ou par une coque de paroi (8) placée devant une paroi brute (1.2), dans lequel il est formé entre le plafond brut et le plafond fini suspendu ou entre la paroi brute et la coque de paroi placée devant de la pièce un espace creux (3) dans lequel il est prévu au moins un appareil de refroidissement (10) avec un échangeur de chaleur (10 ; 20) pouvant être raccordé par des allers et des retours à une source de froid, dans lequel, pour abaisser la température de surface des éléments constituant le plafond fini ou la coque de paroi, de l'air qui, pour diminuer sa capacité calorique a été guidé sur et refroidi par l'échangeur de chaleur (10 ; 20) est introduit comme agent caloporteur à l'état refroidi dans l'espace creux, caractérisé en ce que l'appareil de refroidissement (10 ; 20) est constitué par un boîtier en forme de canal (21) avec un tuyau à ailettes (22) comme échangeur de chaleur pouvant être raccordé par des allers et des retours (27.1, 27.2) à une source de froid, avec au moins une fente de sortie d'air (24) disposée dans sa zone inférieure et avec une fente d'entrée d'air (25) disposée dans sa zone supérieure, s'étendant toutes les deux dans la direction de l'étendue longitudinale sur la longueur de l'appareil de refroidissement (20), à un certain écart l'une de l'autre, dans lequel est disposé le tuyau à ailettes (22), l'appareil de refroidissement (20) étant disposé de telle sorte dans l'espace creux (3 ; 3′) que l'air de l'espace creux refroidi à chaque circulation puisse être entraîné en circulation dans celui-ci suivant une convection libre.

5. Dispositif selon l'une des revendications 1 à 4, caractérisé en ce que l'échangeur de chaleur est réalisé sous forme de déshumidificateur et comporte des moyens pour capter et évacuer les eaux de condensation qui se produisent.

6. Dispositif selon la revendication 5 pour utilisation en liaison avec des plafonds suspendus, caractérisé en ce que l'appareil de refroidissement est disposé parallèlement au plafond suspendu à une certaine distance de celui-ci dans l'espace intermédiaire formé entre le plafond fini et le plafond brut, les fentes de sortie d'air pour l'écoulement de l'air d'espace creux refroidi étant prévues dans la zone inférieure des deux côtés du boîtier en forme de canal, et la fente d'entrée d'air pour le reflux de l'air d'espace creux réchauffé de nouveau aux éléments du plafond fini suspendu est prévue dans la zone supérieure de préférence au milieu, et la partie inférieure du boîtier en forme de canal étant réalisée sous forme de cuve de réception des eaux de condensation.

7. Dispositif selon la revendication 6, caractérisé en ce que les fentes de sortie d'air sont disposées par paires de façon à obtenir un écoulement symétrique de l'air refroidi.

8. Dispositif selon la revendication 5 pour utilisation en liaison avec des parois de refroidissement, caractérisé en ce que l'appareil de refroidissement est prévu parallèlement au plafond suspendu, à une certaine distance de celui-ci dans l'espace creux formé entre la coque de paroi et la paroi brute, la fente de sortie d'air pour l'écoulement de l'air d'espace creux refroidi étant orientée dans la zone inférieure du boîtier en forme de canal sur un côté vers la coque de paroi, et la fente d'entrée d'air pour le reflux de l'air d'espace creux réchauffé de nouveau aux éléments de la coque de paroi placée devant étant prévue dans la zone supérieure de préférence au milieu, et la partie inférieure du boîtier en forme de canal étant réalisée sous forme de cuve de réception des eaux de condensation.

9. Dispositif selon la revendication 8, caractérisé en ce qu'il est suspendu sous le boîtier en forme de canal de l'appareil de refroidissement un tablier orienté verticalement qui, en se terminant au-dessus du plancher, forme une fente correspondant à peu près à la moitié de la largeur de l'espace creux, le tablier étant disposé de préférence au milieu de l'espace creux.

10. Dispositif selon la revendication 8 ou 9, caractérisé en ce que l'appareil de refroidissement est fixé au plafond brut par l'intermédiaire d'une cornière s'étendant au moins sur la moitié, de préférence sur toute la longueur de celui-ci.

11. Dispositif selon l'une des revendications 1 à 10, caractérisé en ce que les éléments constituant le plafond fini suspendu ou la coque de paroi placée devant, en vue d'une meilleure répartition de la chaleur, sont réalisés sous forme d'éléments métalliques.

12. Dispositif selon la revendication 11, caractérisé en ce que les côtés orientés vers l'espace creux des éléments constituant le plafond fini suspendu ou la coque de paroi placée devant présentent des ailettes ou tuyaux agrandissant la surface de l'échangeur de chaleur qui s'étendent à peu près parallèlement à la direction du flux de convection.

13. Dispositif selon la revendication 11, caractérisé en ce que les éléments sont pourvus de poches de refroidissement tubulaires, dont les tuyaux extérieurs sont réalisés pour conduire la chaleur et dans lesquels est placé un tuyau intérieur ouvert des deux côtés.

14. Dispositif selon la revendication 13, caractérisé en ce que les parois extérieures des ailettes, tuyaux ou poches de refroidissement, avec les surfaces conductrices de chaleur améliorant le passage de la chaleur sont réalisées sous forme de corps creux qui constituent, à la manière de "tuyaux chauds" des organes conducteurs de chaleur remplis d'un agent caloporteur liquide pouvant s'évaporer.
